# EUROPÄISCHE PATENTSCHRIFT

(11) **EP 0 378 835 B1**
(45) Veröffentlichungstag und Bekanntmachung des Hinweises auf die Patenterteilung: **31.08.1994**
(21) Anmeldenummer: 89123618.4
(22) Anmeldetag: 21.12.1989
(51) Int. Cl.: B41F 21/05

(54) **Greiferanordnung an bogenverarbeitenden Maschinen, insbesondere Bogenoffsetdruckmaschinen**
Gripper arrangement for sheet-handling machines, particularly offset sheet-printing machines
Dispositif à pinces pour machines traitant des feuilles, en particulier des machines offset pour imprimer des feuilles

(30) Priorität: 20.01.1989 DE 3901599
(43) Veröffentlichungstag der Anmeldung: 25.07.1990
(73) Patentinhaber: Heidelberger Druckmaschinen Aktiengesellschaft, D-69019 Heidelberg (DE)
(72) Erfinder: Pollich, Gerhard, D-6900 Heidelberg (DE)
(74) Vertreter: Stoltenberg, Heinz-Herbert Baldo

(56) Entgegenhaltungen:
- DE-C- 644 080
- GB-A- 377 485

## Beschreibung

Die Erfindung betrifft eine Greiferanordnung an bogenverarbeitenden Maschinen, insbesondere Bogenoffsetdruckmaschinen gemäß Gattungsbegriff des Hauptanspruches.

Bei den bekannten Ausgestaltungen dieser Art (DE-A-37 36 808) sind die Greifer auf einer Greiferwelle befestigt, die einen Rollenhebel trägt, dessen endständige Rolle an der Außenkante des Kurvensegmentes anliegt; die Greiferfeder zieht diese Rolle dabei in die Anlagestellung und ist andererends an einer gegenüberliegenden Rolle befestigt, die an der äquidistant verlaufenden Innenkurve des Kurvensegmentes anliegt und an einem von der Greiferschwinge starr ausgehenden Rollenarm sitzt. Das Kurvensegment selbst ist dabei entgegen Federbelastung verschwenkbar, wobei die Schwenkbewegung gesteuert wird von einer Tastrolle, die an einer Kurvenscheibe, vorzugsweise koaxial zur zugehörigen Trommel der bogenführenden Maschine sitzend, abrollt. Die diesbezüglichen Ausgestaltungen reduzieren zwar die im Greifersystem auftretenden Schwingungen und verringern deshalb damit zusammenhängende Passerdifferenzen; sie sind jedoch nicht geeignet, um optimal alle wesentlichen Anforderungen zu erfüllen, die bei hochtourigen,, leistungsstarken Druckmaschinen auftreten. Dies insbesondere - wie gefunden wurde - deshalb nicht, weil die Greiferfeder selbst entsprechend dem hochtourigen Rhythmus dieser Maschinen mit bewegt werden muß, wobei nicht nur ihre Masse, sondern auch die quer zur Federzugkraft auftretende Verlagerung im Raume eine erhebliche Rolle spielt.

Eine weitere bekannte Ausfuhrung (DE-C-644 080) zeigt eine andersartige Steuerung der Greifer, bei der die Greifer nicht federbelastet geschlossen werden, sondern über ein starres Kurvensegment gesteuert werden, das von einer weiteren Kurve zum Schließen der Greifer betätigt wird.

Aufgabe der vorliegenden Erfindung ist es, eine gattungsgemäße Greiferanordnung so auszugestalten, daß sie eine vereinfachte Bauform aufweist und auch an Hochleistungsmaschinen einsetzbar ist.

Erreicht ist dies durch die im Kennzeichen des Hauptanspruchs angegebene Erfindung. Die Unteransprüche stellen vorteilhafte Weiterbildungen dar.

Zufolge dieser Ausgestaltung ist eine Greiferanordnung an bogenverarbeitenden Maschinen, insbesondere Bogenoffsetdruckmaschinen geschaffen, bei welcher die die Greifer belastenden Federn und Federstangen mit Lagerung als Masse nicht zusammen mit der Greiferschwinge bewegt werden muß. Die Greifer erhalten ihre Federbelastung nicht mehr aus direkt an der Greiferschwinge angeordneten Federn, sondern vielmehr aus der Federbelastung des Kurvensegmentes. Ohne Vergrößerung des Gewichtes der Greiferschwinge lassen sich dadurch auch räumlich große Federn in günstigster Anpassung der angestrebten Charakteristik unterbringen. Neben der Tatsache, daß die Greifer ohne weiteres in einem höchster Tourenzahl angepaßten Rhythmus arbeiten können, ergibt sich zusätzlich eine erhebliche Verminderung etwaiger Eigenschwingungen des aus Greifern und Auflage gebildeten Systems. Eine konstruktiv günstige Lösung für die formschlüssige Federbelastungs-Steuerung der Greifer ist gegeben durch die erfindungsgemäß diesbezüglich vorgeschlagene Kulissenkurvensteuerung. Durch die von einer zentralen Welle ausgehenden drei Arme für das Kurvensegment einerseits und die Krafteinleitung der Belastungsfedern andererseits bzw. für die Tastrolle ergibt sich eine kinematisch und räumlich günstige Aufteilung der Gesamtanordnung.

Weitere Vorteile und Einzelheiten ergeben sich anhand der nachfolgenden Beschreibung eines Ausführungsbeispieles der Erfindung gemäß nachstehender Zeichnungen. Von diesen zeigen die
- Fig. 1 + 2: in schematischer Seitenansicht die entsprechende Greiferanordnung in zwei unterschiedlichen Wirkungsstellungen und
- Fig. 3: einen idealisierten Längsschnitt zu der Fig. 2 im Bereich der Welle des Kurvensegmentes.

Die Greiferschwinge 1 ist um die Achse 2 hin- und herbeweglich. Sie trägt die Greiferauflage 3 mit den dazu beweglich angeordneten Greifern 4. Letztere setzt sich über die Greiferwelle 5 in einen Arm 6 fort, der am freien Ende eine Steuerrolle 7 trägt. Diese läuft in einer Kulissenkurve 8 eines Kurvensegmentes 9. Die Steuerkanten 8' und 8'' der Kulissenkurve 8 sind zueinander äquidistant und verlaufen konzentrisch zum Mittelpunkt der Achse 2.

Das Kurvensegment 9 sitzt an einem Arm 10, der auf einer Welle 11 drehfest angeordnet ist. Letztere lagert in den Maschinengestellwangen 12 und trägt auf ihrem einerseits darüber vorstehenden Ende 11′ die Hebelarme 13 und 14. Am freien Ende des Hebelarmes 13 sitzt eine Tastrolle 15. Diese läuft auf einer Kurvenscheibe 16, welche vorzugsweise koaxial angeordnet ist zu einer der Trommelachsen der bogenverarbeitenden Maschine. Der andere Hebelarm 14 steht unter der Wirkung der Druckfedern 17. Diesen sind die Muttern 18 zugeordnet. Die Belastung der Druckfedern 17 ist derart, daß die Tastrolle 15 in Anlagestellung zur Kurvenscheibe 16 gezwungen ist und das Kurvensegment 9 in Pfeilrichtung x belastet ist. Zufolge dieser Belastungsrichtung in Richtung des Pfeiles x wird unter Vermittlung der Steuerrolle 7 eine in Schließrichtung der Greifer 4 weisende Federbelastung auf diese übertragen, wenn die Tastrolle 15 durch entsprechende Gestalt der Kurvenscheibe 16 die Welle 11 zur entsprechenden Drehung in Richtung des Pfeiles x freigibt. Umgekehrt steuert die gegenteilige Kontur der Kurvenscheibe 16 über die Tastrolle 15 die Greifer 4 in die Offenstellung gemäß Fig. 1.

Wie aus Fig. 2 ersichtlich, übernimmt der Greifer beispielsweise einen Bogen B, der in Richtung des Pfeiles P ankommt und von ihm erfaßt an einen Greifer G einer Trommel T übergeben wird.

## Patentansprüche

1. Greiferanordnung an bogenverarbeitenden Maschinen, insbesondere Bogenoffsetdruckmaschinen, mit am Ende einer Greiferschwinge (1) angeordneten Greiferauflagen (3) und diesen federbelastet zugeordneten Greifern (4), deren Bewegung mittels eines oder mehrerer Kurvensegmente (9) gesteuert ist, welches oder welche mittels einer über eine Kurvenscheibe (16) laufenden Tastrolle (15) entgegen Federbelastung (17) verschwenkbar ist oder sind,
**dadurch gekennzeichnet**,
daß die Federbelastung der Greifer (4) aus der Federbelastung (17) des oder der Kurvensegmente (9) resultiert.

2. Greiferanordnung nach Anspruch 1,
**dadurch gekennzeichnet**,
daß die Federbelastung der Greifer (4) aus der Federbelastung von zwei Kurvensegmenten (9) resultiert.

3. Greiferanordnung nach Anspruch 1,
**dadurch gekennzeichnet**,
daß die Greifer (4) mit einem über ihre Greiferwelle (5) ausladenden Arm (6) verbunden sind, der eine Steuerrolle (7) trägt, die formschlüssig in einer Kulissenkurve (8) des Kurvensegmentes (9) läuft, dessen zueinander äquidistanten Steuerkanten (8' und 8'') konzentrisch zur Achse (2) der Greiferschwinge (1) verlaufen.

4. Greiferanordnung nach Anspruch 1 und 3,
**dadurch gekennzeichnet**,
daß das Kurvensegment (9) von dem einen Arm (10) dreier auf einer Welle (11) angeordneter Hebelarme gebildet ist, von denen der zweite Hebelarm (14) zum Angriff der Belastungsfeder (17) dient, während der dritte Hebelarm (13) die Tastrolle (15) trägt.

## Claims

1. Gripper arrangement on sheet-processing machines, in particular sheet-fed offset printing machines, having gripper supports (3) arranged at the end of a gripper rocker (1) and grippers (4) which are assigned to the gripper supports in a spring-loaded manner and the movement of which is controlled by means of one or more curve segments (9) which is or are able to be swivelled against spring loading (17) by means of a feeling roller (15) running over a cam plate (16), characterized in that the spring loading of the grippers (4) results from the spring loading (17) of the curve segment or segments (9).

2. Gripper arrangement according to Claim 1, characterized in that the spring loading of the grippers (4) results from the spring loading of two curve segments (9).

3. Gripper arrangement according to Claim 1, characterized in that the grippers (4) are connected to an arm (6) which extends over their gripper shaft (5) and bears a control roller (7), which runs with a form fit in a slotted-link curve (8) of the curve segment (9), the mutually equidistant control edges (8' and 8'') of which run concentrically with respect to the axis (2) of the gripper rocker (1).

4. Gripper arrangement according to Claims 1 and 3, characterized in that the curve segment (9) is formed by the one arm (10) of three lever arms which are arranged on a shaft (11) of which the second lever arm (14) serves for being acted upon by the loading spring (17), while the third lever arm (13) bears the feeling roller (15).

## Revendications

1. Dispositif preneur de machines de traitement de feuilles, en particulier de machines offset à imprimer des feuilles, comprenant des appuis (3) de preneurs disposés à l'extrémité d'une manivelle oscillante de preneurs (1), ainsi que des preneurs (4) soumis à une contrainte élastique, associés à ces appuis et dont le mouvement est commandé par un ou plusieurs segment(s) (9) de came qu'un galet palpeur (15) roulant sur une came (16) peut faire basculer à l'encontre d'une contrainte élastique (17),
caractérisé en ce que la contrainte élastique des preneurs (4) résulte de la contrainte élastique (17) du ou des segment(s) de came (9).

2. Dispositif preneur selon la revendication 1, caractérisé en ce que la contrainte élastique des preneurs (4) résulte de la contrainte élastique de deux segments de came (9).

3. Dispositif preneur selon la revendication 1, caractérisé en ce que les preneurs (4) sont reliés a un bras (6) qui en forme un prolongement au-delà de son arbre (5) de preneurs et qui supporte un galet de commande (7) qui roule par complémentarité de formes dans une came en glissière (8) du segment de came (9), dont les bords équidistants de commande (8' et 8'') sont concentriques à l'axe (2) de la manivelle oscillante (1) des preneurs.

4. Dispositif preneur selon les revendications 1 et 3, caractérisé en ce que le segment de came (9) est formé de l'un (10) de trois bras de levier disposés sur un arbre (11) et dont le deuxième bras de levier (14) est destiné à l'attaque des ressorts de contrainte (17), tandis que le troisième bras de levier (13) supporte le galet palpeur (15).
